# EUROPÄISCHE PATENTSCHRIFT

(11) **EP 0 640 739 B1**
(45) Veröffentlichungstag und Bekanntmachung des Hinweises auf die Patenterteilung: **05.02.1997**
(21) Anmeldenummer: 94108325.5
(22) Anmeldetag: 30.05.1994
(51) Int. Cl.: E05D 7/04, E05D 7/12

(54) **Verstellkloben für Fenster- oder Türladen**
Adjustable hinge pin for window or shutter
Gond réglable pour fenêtre ou volet

(30) Priorität: 26.08.1993 DE 9312819 U
(43) Veröffentlichungstag der Anmeldung: 01.03.1995
(73) Patentinhaber: MAYER & CO., A-5021 Salzburg (AT)
(72) Erfinder: Lutsch, Uwe, A-5161 Elixhausen (AT)
(74) Vertreter: Dipl.-Phys.Dr. Manitz Dipl.-Ing. Finsterwald Dipl.-Ing. Grämkow Dipl.-Chem.Dr. Heyn Dipl.-Phys. Rotermund Morgan B.Sc.(Phys.)

(56) Entgegenhaltungen:
- AT-B- 354 300
- FR-A- 1 367 663
- GB-A- 2 084 240
- US-A- 1 490 956

## Beschreibung

Die Erfindung betrifft einen Verstellkloben für Fenster- oder Türläden nach dem Oberbegriff des Anspruchs 1.

Verstellkloben dieser Art (siehe z.B. AT-B-354 300) werden zur bis um 180° verschwenkbaren Aufnahme von Läden an einer Mauer oder einem Rahmen verwendet, wobei durch die Verschiebbarkeit der Klobenstange bezüglich der Konsole eine einfache Justierung des Abstandes zwischen dem Laden und der Mauer bzw. dem Rahmen erreicht werden kann.

Die Längeneinstellung der Klobenstange erfolgt dabei nach einem Lösen des jeweiligen Fixierelements durch entsprechende Verschiebung der Klobenstange und anschließende erneute Festlegung der Klobenstange mittels des im Regelfall aus einer Madenschraube bestehenden Fixierelements.

Verstellkloben dieser Art haben sich aufgrund ihrer Variabilität bewährt, aber die Praxis hat gezeigt, daß Beschädigungs- und auch Unfallgefahren dadurch entstehen können, daß sich der Verbund zwischen Konsole und Klobenstange löst, was durch unsachgemäße Montage, zum Beispiel durch Vergessen des Anziehens eines Fixierelements, oder auch dadurch geschehen kann, daß sich die Klemmfixierung durch Erschütterungen und Vibrationen, wie sie durch Bauarbeiten und Straßenverkehr verursacht werden, im Laufe der Zeit lösen.

Aufgabe der Erfindung ist es, einen Verstellkloben für Fenster- oder Türläden zu schaffen, der trotz einfacher und kostengünstiger Herstellbarkeit eine erhöhte Sicherheit gewährleistet und ein selbständiges Lösen der Klobenstange von der Konsole verhindert.

Gelöst wird diese Aufgabe nach der Erfindung durch die Merkmale des Patentanspruchs 1.

Durch diese Ausgestaltung eines Verstellklobens wird durch einfache, jedoch ausgesprochen wirksame Maßnahmen erreicht, daß zwischen Konsole und Klobenstange ein nach erfolgter Montage nicht mehr unbeabsichtigt lösbarer Verbund geschaffen wird und somit alle Gefahren beseitigt werden, die dadurch entstehen können, daß die Klobenstange aus der Konsole austritt. Dabei ist gewährleistet, daß die Längeneinstellung der Klobenstange ungehindert erfolgen kann und der Verbund, zum Beispiel im Falle einer Fehlmontage, von Klobenstange und Konsole durch gezielt durchgeführte einfache Maßnahmen auch wieder lösbar ist, ohne eine Demontage der Konsole von der Wand vorzunehmen.

Nach einer vorteilhaften Ausführungsform der Erfindung ist das Halteelement als Federelement ausgebildet, das in die Längsausnehmung der Konsole eingreift. Bevorzugt ist dabei das Federelement als quer zur Klobenstange eingelegte, vormontierte Blattfeder ausgebildet, deren eines Ende an der Konsole gehaltert ist, und deren anderes freies Ende einen insbesondere als Umbiegung ausgebildeten Ansatz aufweist, der bei vollausgezogener Klobenstange an dem Anschlag anliegt. Insbesondere weisen der Ansatz und / oder das mauer- bzw. rahmenseitige Ende der Klobenstange jeweils eine Anlaufschräge auf.

Durch die Ausbildung des Halteelements als Federelement und die erfindungsgemäß vorgesehenen Anlaufschrägen tritt beim vollständigen Einschieben der Klobenstange in die Führung der Konsole der am freien Ende des Federelements vorgesehene Ansatz nach Überwindung der Anlaufschrägen selbständig in die Längsausnehmung der Klobenstange ein. Dadurch ist automatisch die Klobenstange gegen vollständiges Herausziehen gesichert.

Nach einer weiteren bevorzugten Ausführungsform der Erfindung ist in der Konsole eine Ausnehmung vorgesehen, durch die das Federelement zugänglich ist. Durch diese Ausnehmung kann beispielsweise ein Schraubendreher eingeführt werden, mit dessen Hilfe das Federelement eine Vorspannung erfährt und soweit verformt werden kann, bis der Ansatz aus der Längsausnehmung austritt. Dadurch kann die Klobenstange wieder vollständig aus der Konsole herausgezogen werden, was beispielsweise bei einer Fehlmontage notwendig sein kann.

Nach einer weiteren vorteilhaften Ausführungsform der Erfindung ist das Halteelement als Stift ausgebildet, der in eine Öffnung in der Konsole einsetz- und fixierbar ist sich im wesentlichen quer zur Längsausnehmung erstreckt. Durch die Ausbildung des Halteelements als Stift, der einfach in eine Öffnung in der Konsole beispielsweise eingeschlagen wird, ist eine besonders einfache und stabile Ausführungsform des Halteelements erreichbar. Zum Lösen dieser Auszugsbegrenzung muß lediglich der Stift beispielsweise mittels eines Dornes aus der Öffnung herausgeschlagen werden.

Bevorzugt ist der Stift abtrennbar an die Konsole angeformt und insbesondere als im Bereich der Öffnung angespritzter Stift, hergestellt. Dadurch werden zum einen die Herstellungskosten eines erfindungsgemäß ausgebildeten Verstellklobens weiter verringert und zum anderen befindet sich der Stift bereits an der vorgesehenen Stelle und kann durch wenige Hammerschläge vollständig in die Konsole eingetrieben werden, wobei die Spritzverbindung zwischen Stift und Konsole durch das Eintreiben aufgebrochen wird.

Nach einer weiteren vorteilhaften Ausführungsform der Erfindung ist die Längsausnehmung bei voll ausgezogener Klobenstange vollständig innerhalb der Konsole angeordnet. Dabei ist die Führung zumindest in ihrem als Austrittsöffnung für die Klobenstange dienenden Bereich formschlüssig mit der Klobenstange ausgebildet.

Dadurch wird eine vollständige Abdichtung des Innenraums und insbesondere der Führung der Konsole gegen Umwelteinflüsse erreicht, so daß weder Staub, Schmutz noch Feuchtigkeit in die Konsole eindringen können. Auf diese Weise sind zum einen die Verschiebeflächen der Klobenstange und der Führung und zum anderen das Federelement gegen Eindringen von Schmutz und dergleichen geschützt. Damit werden eine sehr gute Witterungsbeständigkeit sowie eine hohe Lebensdauer eines erfindungsgemäß ausgebildeten Verstellklobens erreicht.

Nach einer weiteren bevorzugten Ausführungsform der Erfindung weist die Klobenstange zwei diametral gegenüberliegende Längsausnehmungen auf. Dadurch kann eine erfindungsgemäß ausgebildete Klobenstange sowohl für links als auch für rechts angeschlagene Läden verwendet werden.

Nach einer weiteren vorteilhaften Ausführungsform der Erfindung greift das vordere Ende der Madenschraube in die eine Längsausnehmung und das Haltelement in die andere Längsausnehmung ein. Dadurch ist sichergestellt, daß die Madenschraube über ihre gesamte Querschnittsfläche an der Klobenstange und nicht teilweise an einer durch die Längsausnehmung gebildeten Stufe anliegt. Durch das vollständige Anliegen der Madenschraube an der Klobenstange wird eine optimale Klemmwirkung erreicht.

Nach einer weiteren bevorzugten Ausführungsform der Erfindung sind das Fixierelement und das Halteelement in Axialrichtung der Führung gegeneinander so versetzt angeordnet, daß die Madenschraube bevorzugt vollflächig an der Klobenstange anliegt und nicht beispielsweise eine Hälfte der Querschnittsfläche der Madenschraube an dem Ende der Klobenstange anliegt und die andere Hälfte keine Verbindung mit der Klobenstange besitzt.

Weitere vorteilhafte Ausführungsformen sind in den Unteransprüchen angegeben.

Die Erfindung wird nachfolgend anhand von Ausführungsbeispielen unter Bezugnahme auf die Zeichnung erläutert; in dieser zeigt:
- Figur 1: eine teilweise entlang der Linie B-B in Figur 2 geschnittene Vorderansicht einer ersten Ausführungsform eines erfindungsgemäß ausgebildeten Verstellklobens,
- Figur 2: eine teilweise entlang der Linie A-A in Figur 1 geschnittene Draufsicht des Verstellklobens nach Figur 1,
- Figur 3: eine teilweise entlang der Linie D-D in Figur 4 geschnittene Vorderansicht einer zweiten Ausführungsform eines erfindungsgemäß ausgebildeten Verstellklobens, und
- Figur 4: eine teilweise entlang der Linie C-C in Figur 3 geschnittene Draufsicht auf die Ausführungsform nach Figur 3.

Die Figuren 1 und 2 zeigen eine Konsole 1, die vier Befestigungslöcher 2 aufweist, über die sie mit nicht dargestellten Schrauben an einer Mauer 3 befestigt ist.

Die Konsole 1 besteht aus einer Konsolenplatte 4, an der ein von der Mauer 3 weg weisender Konsolenvorsprung 5 ausgebildet ist. In dem Konsolenvorsprung 5 ist senkrecht zur Konsolenplatte 4 eine entlang der Linie B-B nach Figur 2 geschnitten dargestellte Klobenstange 6 in Längsrichtung verschiebbar angeordnet.

Wie am besten aus Figur 2 zu erkennen ist, ist die Klobenstange 6 im wesentlichen formschlüssig in einer Führung 9 verschiebbar gelagert, die in der Konsole 1 ausgebildet und senkrecht zur Konsolenplatte 4 angeordnet ist.

Die seitlichen Außenflächen 7, 7' der Klobenstange 6 sind gerundet und die oberen und unteren Außenflächen 8, 8' eben ausgebildet.

In den innerhalb der Führung 9 angeordneten Seitenflächen 7, 7' der Klobenstange 6 sind Längsausnehmungen 10, 10' vorgesehen, deren mauerseitig gelegene Enden Anschläge 11, 11' bilden.

Die Führung 9 weist in ihrem mauerseitig gelegenem Bereich eine Erweiterung 12 auf, in der eine Blattfeder 13 angeordnet ist. Die Blattfeder 13 ist mit ihrem mauerseitig gelegenen Ende 25 durch zwei rechtwinklige Umbiegungen in der Konsole 1 gehaltert und greift mit ihrem freien Ende über einen als Umbiegung ausgebildeten Ansatz 14 in die Längsausnehmung 10 der Klobenstange 6 ein. Der Ansatz 14 kann an dem Anschlag 11 zur Anlage kommen und somit ein vollständiges Ausziehen der Klobenstange 6 aus der Konsole 1 verhindern. Dieser Zustand ist in Figur 2 gezeigt.

Das mauerseitig gelegene Ende der Klobenstange 6 ist im wesentlichen gerundet ausgebildet und weist dadurch Anlaufschrägen 21, 21' auf, von denen eine beim Einschieben der Klobenstange 6 in die Führung 9 mit einer an dem Ansatz 14 der Blattfeder 13 ausgebildeten Anlaufschräge 22 zusammenwirkt.

Die Konsole 1 wird im Bereich der Erweiterung 12 von einer Ausnehmung 15 durchsetzt, über die die Blattfeder 13 von außen zugänglich ist.

An der der Blattfeder 13 entgegengesetzten Seite des Klobenvorsprungs 5 ist eine Gewindebohrung 16 vorgesehen, in die eine Madenschraube 17 eingedreht ist. Das vordere Ende 18 der Madenschraube 17 greift in die Längsausnehmung 10' der Klobenstange 6 ein und ist gegen diese verspannbar.

An ihrem vor der Austrittsöffnung 19 gelegenen Ende ist an der Klobenstange 6 ein Bandzapfen 20 zum Aufstecken eines an einem Laden befestigten Ladenbandes vorgesehen, welches nicht näher dargestellt ist.

Zur Montage und Einstellung wird die Klobenstange 6 in die Führung 9 der Konsole 1 eingeschoben bis die Anlaufschrägen 21, 22 aneinanderstoßen, wodurch bei fortgesetztem Einschiebevorgang die Blattfeder zunächst gegen ihre Vorspannung in die Erweiterung 12 zurückgedrückt wird und nach weiterem Einschieben der Klobenstange 6 in die in Figur 2 dargestellte Position gelangt.

Durch den an dem Anschlag 11 anliegenden Ansatz 14 wird die Auszugsbewegung der Klobenstange 6 begrenzt, so daß die Position der Klobenstange 6 zwischen der durch die Blattfeder 13 begrenzten maximalen Auszugsposition und einer vollständig eingeschobenen Position, bei der das Klobenstangenende bündig zur rückseitigen Endfläche der Konsolenplatte 4 liegt, eingestellt werden kann.

Nach Erreichen der gewünschten Position wird die Klobenstange 6 durch die Madenschraube 17 fixiert.

Sollte sich die Madenschraube 17 beispielsweise durch Erschütterungen lockern und die Fixierung der Klobenstange 6 nicht mehr gewährleistet sein oder sollte bei der Montage vergessen worden sein, die Madenschraube in der erforderlichen Weise anzuziehen, so wird ein Austreten der Klobenstange 6 aus der Führung 9 der Konsole 1 und damit das Entstehen einer Gefahrensituation durch die Blattfeder 13 verhindert.

Sollte die Klobenstange versehentlich falsch in die Führung 9 geschoben und dann automatisch in der Führung gegen ein Herausziehen fixiert worden sein, dann ist es möglich, die Blattfeder 13 mittels eines in die Ausnehmung 15 eingeführten Werkzeugs entgegen deren Vorspannung zu verformen, so daß der Ansatz 14 nicht mehr in die Längsführung 10 eingreift. Dadurch wird die Auszugsbegrenzung der Klobenstange 6 aufgehoben, die Klobenstange kann vollständig aus der Führung 9 herausgezogen und korrekt, das heißt mit ordnungsgemäß gerichtetem Bandzapfen 20 in die Führung 9 geschoben werden.

Bei der in Figur 3 gezeigten Ausführungsform der Erfindung ist anstelle der Blattfeder 13 ein Stift 23 als Auszugsbegrenzung der Klobenstange 6 vorgesehen. Der Stift 23 ist in eine Öffnung 24 in dem Konsolenvorsprung 5 eingesetzt, die den Konsolenvorsprung 5 vollständig durchsetzt.

Die Darstellung nach Figur 3 verdeutlicht, daß es sich bei dem Stift 23 nicht um ein separates Bauteil handeln muß, sondern daß dieser Stift im Bereich der Öffnung 24 auch unmittelbar an die Konsole angeformt werden kann. Aus dieser Ausgangsposition kann der Stift 23 dann mittels eines Hammerschlags unmittelbar in die Öffnung 24 getrieben werden.

In Figur 4 ist zu erkennen, daß der eingesetzte Stift 23 in die Längsausnehmung 10 eingreift und mit seiner Längsseite an dem Anschlag 11 anliegt.

Zum Einstellen der Klobenstange 6 nach der in Figuren 3 und 4 dargestellten Ausführungsform wird zunächst die Klobenstange 6 vollständig in die Führung 9 der Konsole 1 eingeschoben. Anschließend wird der Stift 23 in die Öffnung 24 eingesetzt und soweit durch den Konsolenvorsprung 5 hindurchgetrieben, bis er sich in der in Figur 3 dargestellten Position befindet und damit in die Längsausnehmung 10 der Klobenstange 6 eingreift.

Anschließend kann die Klobenstange 6 zwischen der durch den Stift 23 begrenzten maximalen Auszugsposition und der vollständig eingeschobenen Position verstellt werden und in der gewünschten Position durch die Madenschraube 17 festgelegt werden.

Falls die Klobenstange 6 vollständig aus der Konsole 1 herausgezogen werden soll, was beispielsweise bei einer fehlerhaften Montage nötig werden kann, so kann der Stift 23 mittels eines geeigneten Werkzeugs, zum Beispiel eines Dorns, aus der Öffnung 24 entfernt und nach Korrektur der fehlerhaften Montage wieder in diese Öffnung 24 eingebracht werden.

## Patentansprüche

1. Verstellkloben für Fenster- oder Türläden mit einer an der Mauer (3) oder am Rahmen fixierbaren Konsole (1) und einer Klobenstange (6) mit einem Bandzapfen (20), die in eine Führung (9) in der Konsole (1) einschiebbar ist, wobei die eingeschobene Klobenstange (6) gegenüber der Konsole (1) mittels zumindest eines Fixierelements, insbesondere einer Madenschraube (17) in vorgebbaren Positionen festlegbar ist,
dadurch **gekennzeichnet,**
daß an dem einschiebbaren Teil der Klobenstange (6) zumindest eine Längsausnehmung (10, 10') vorgesehen ist, deren mauer- bzw. rahmenseitig gelegenes Ende einen Anschlag (11, 11') für ein die Auszugsbewegung der Klobenstange (6) begrenzendes Halteelement (13, 23) bildet, das in der Konsole (1) gehaltert und zwischen einer außerhalb der Längsausnehmung (10, 10') gelegenen Position und einer in die Längsausnehmung (10, 10') eingreifende Position verstellbar ist.

2. Verstellkloben nach Anspruch 1,
dadurch **gekennzeichnet,**
daß das Halteelement als eine längs zur Klobenstange (6) liegende Blattfeder (13) ausgebildet ist, deren eines Ende in der Konsole (1) gehaltert ist, und deren anderes, freies Ende einen insbesondere als Umbiegung ausgebildeten Ansatz (14) aufweist, der bei voll ausgezogener Klobenstange (6) an dem Anschlag (11) anliegt, wobei insbesondere die Blattfeder (13) unter Vorspannung aus der Längsausnehmung (10) in der Klobenstange (6) über eine Ausnehmung (15) entsperrbar ist.

3. Verstellkloben nach Anspruch 2,
dadurch **gekennzeichnet,**
daß sich die Ausnehmung (15) als Bohrung in dem Konsolenvorsprung (5) befindet, die sich quer zur Längsausnehmung (10, 10') erstreckt, und daß vorzugsweise der Ansatz (14) und / oder das mauer- bzw. rahmenseitige Ende der Klobenstange (6) jeweils eine Anlaufschräge (21, 21', 22) aufweisen, wobei vorzugsweise in der Konsole (1) eine Erweiterung (12) vorgesehen ist, in die die Blattfeder (13) einsetzbar und gegen die Vorspannung verformbar ist.

4. Verstellkloben nach Anspruch 1,
dadurch **gekennzeichnet,**
daß das Halteelement als Stift (23) ausgebildet ist, der in eine Öffnung (24) in der Konsole (1) einsetz- und fixierbar ist und sich im wesentlichen quer zu Längsausnehmung (10, 10') erstreckt, wobei insbesondere der Stift (23) abtrennbar an die Konsole (1) angeformt und insbesondere als im Bereich der Öffnung (24) angespritzter Stift ausgebildet ist.

5. Verstellkloben nach einem oder mehreren der vorhergehenden Ansprüche,
dadurch **gekennzeichnet,**
daß die Längsausnehmung (10, 10') bei voll ausgezogener Klobenstange (6) vollständig innerhalb der Konsole (1) angeordnet ist.

6. Verstellkloben nach einem oder mehreren der vorhergehenden Ansprüche,
dadurch **gekennzeichnet,**
daß die Führung (9) zumindest in ihrem als Austrittsöffnung (19) für die Klobenstange (6) dienenden Bereich formschlüssig mit der Klobenstange (6) ausgebildet ist.

7. Verstellkloben nach einem oder mehreren der vorhergehenden Ansprüche,
dadurch **gekennzeichnet,**
daß das Fixierelement (17) an der dem Halteelement (13, 23) gegenüberliegenden Seite (7') der Klobenstange (6) angreift.

8. Verstellkloben nach einem oder mehreren der vorhergehenden Ansprüche,
dadurch **gekennzeichnet,**
daß die Klobenstange (6) zwei einander diametral gegenüberliegende Längsausnehmungen (10, 10') aufweist, und daß vorzugsweise das vordere Ende (18) der Madenschraube (17) in die eine Längsausnehmung (10') und das Halteelement (13, 23) in die andere Längsausnehmung (10) eingreift.

9. Verstellkloben nach einem oder mehreren der vorhergehenden Ansprüche,
dadurch **gekennzeichnet,**
daß das Fixierelement (17) und das Halteelement (13, 23) in Axialrichtung der Führung (9) gegeneinander versetzt angeordnet sind.

## Claims

1. Adjustable hinge pin for window shutters or door shutters comprising a bracket (1) which can be fixed to the wall (3) or to the frame and a pin bar (6) having a hinge pin (20) and which can be inserted into a guide (9) in the bracket (1), with the inserted pin bar (6) being securable relative to the bracket (1) in predeterminable positions by means of at least one fixing element, in particular a grub screw (17), characterised in that at least one longitudinal recess (10, 10') is provided at the insertable part of the pin bar (6), with the end of the recess disposed at the wall or frame side forming an abutment (11, 11') for a holding element (13, 23) which restricts the pull-out movement of the pin bar (6), with the holding element being held in the bracket (1) and being adjustable between a position disposed outside of the longitudinal recess (10, 10') and a position in which it engages into the longitudinal recess (10, 10').

2. Adjustable hinge pin in accordance with claim 1, characterised in that the holding element is formed as a leaf spring (13) lying longitudinally to the pin bar (6), with its one end being held in the bracket (1) and its other free end having an abutment (14) which is in particular formed as a bent portion which contacts the abutment (11) when the pin bar (6) is fully drawn out, with the leaf spring (13) being delatchable under pre-stress out of the longitudinal recess (10) in the pin bar (6) via a cut-out (15).

3. Adjustable hinge pin in accordance with claim 2, characterised in that the cut-out (15) is present as a bore in the bracket projection (5) and extends transversely to the longitudinal recess (10, 10'); and in that the abutment (14) and/or the wall or frame end of the pin bar (6) preferably have a respective run-up ramp (21, 21', 22), with a broadened portion (12) preferably being provided in the bracket (1) into which the leaf spring (13) is insertable and deformable against the bias.

4. Adjustable hinge pin in accordance with claim 1, characterised in that the holding element is formed as a pin which can be inserted into and fixed into an opening (24) in the bracket (1) and extends substantially transverse to the longitudinal recess (10, 10'), with the pin (23) being in particular moulded onto and separable from the bracket (1) and in particular being formed as a pin moulded on in the region of the opening (24).

5. Adjustable hinge pin in accordance with one or more of the preceding claims, characterised in that the longitudinal recess (10, 10') is arranged fully within the bracket (1) when the pin bar (6) is pulled out fully.

6. Adjustable hinge pin in accordance with one or more of the preceding claims, characterised in that the guide (9) is formed so that it is form-fitted to the pin bar (6) at least in its region serving as the outlet opening (19) for the pin bar (6).

7. Adjustable hinge pin in accordance with one or more of the preceding claims, characterised in that the fixing element (17) engages at the side (7') of the pin bar (6) opposite to the holding element (13, 23).

8. Adjustable hinge pin in accordance with one or more of the preceding claims, characterised in that the pin bar (6) has two diametrically oppositely disposed longitudinal recesses (10, 10'), and preferably in that the front end (18) of the grub screw (17) engages into the one longitudinal recess (10') and the holding element (13, 23) into the other longitudinal recess (10).

9. Adjustable hinge pin in accordance with one or more of the preceding claims, characterised in that the fixing element (17) and the holding element (13, 23) are arranged displaced relative to one another in the axial direction of the guide (9).

## Revendications

1. Gond ajustable pour volets de fenêtres ou de portes, comportant une console (1) susceptible d'être fixée sur le mur (3) ou sur le cadre et une tige de gond (6) avec un tenon à patte (20), qui peut être enfichée dans un guidage (9) dans la console (1), la tige de gond (6) enfichée étant susceptible d'être fixée dans des positions prédéterminables par rapport à la console (1) au moyen d'au moins un élément de fixation, en particulier d'une vis sans tête (17), caractérisé en ce qu'il est prévu sur la partie enfichable de la tige de gond (6) au moins un évidement longitudinal (10, 10') dont l'extrémité située du côté du mur ou du cadre forme une butée (11, 11') pour un élément de retenue (13, 23) limitant le mouvement d'extension de la tige de gond (6), ledit élément de retenue étant maintenu dans la console (1) et ajustable entre une position située à l'extérieur de l'évidement longitudinal (10, 10') et une position d'engagement dans l'évidement longitudinal (10, 10').

2. Gond ajustable selon la revendication 1, caractérisé en ce que l'élément de retenue est réalisé sous la forme d'un ressort à lame (13) situé longitudinalement par rapport à la tige de gond (6), dont une des extrémités est retenue dans la console (1) et dont l'autre extrémité libre présente un talon (14) formé comme un rabattement, qui est en appui sur la butée (11) lorsque la tige de gond (6) est complètement étirée, le ressort à lame (13) étant en particulier susceptible d'être débloqué par précontrainte hors de l'évidement longitudinal (10) ménagé dans la tige de gond (6), par l'intermédiaire d'un évidement (15).

3. Gond ajustable selon la revendication 2, caractérisé en ce que l'évidement (15) est ménagé en tant que perçage dans le ressaut (5) de la console, ledit évidement s'étendant transversalement à l'évidement longitudinal (10, 10') et en ce que de préférence, le talon (14) et/ou l'extrémité de la tige de gond (6), se trouvant du côté du mur ou du cadre, présentent une pente montante (21, 21', 22) respective, et en ce qu'il est prévu de préférence dans la console (1) un élargissement (12) dans lequel le ressort à lame (13) peut être mis en place et déformé à l'encontre de la précontrainte.

4. Gond ajustable selon la revendication 1, caractérisé en ce que l'élément de retenue est réalisé sous la forme d'une goupille (23) qui peut être introduite et fixée dans une ouverture (24) dans la console (1) et qui s'étend sensiblement transversalement à l'évidement longitudinal (10,10'), la goupille (23) étant en particulier formée sur la console de manière à pouvoir en être séparée et étant réalisée sous la forme d'une goupille injectée dans la région de l'ouverture (24).

5. Gond ajustable selon l'une quelconque ou plusieurs des revendications précédentes, caractérisé en ce que l'évidement longitudinal (10, 10') est agencé complètement à l'intérieur de la console (1) lorsque la tige de gond (6) est totalement étirée.

6. Gond ajustable selon l'une quelconque ou plusieurs des revendications précédentes, caractérisé en ce que le guidage (9) est réalisé en coopération de formes avec la tige de gond (6) au moins dans sa région servant d'orifice de sortie (19) pour la tige de gond (6).

7. Gond ajustable selon l'une quelconque ou plusieurs des revendications précédentes, caractérisé en ce que l'élément de fixation (17) attaque sur la face (7') de la tige de gond (6), qui est située en face de l'élément de retenue (13, 23).

8. Gond ajustable selon l'une quelconque ou plusieurs des revendications précédentes, caractérisé en ce que la tige de gond (6) présente deux évidements longitudinaux (10, 10') diamétralement opposés l'un par rapport à l'autre, et en ce que de préférence l'extrémité antérieure (18) de la vis sans tête (17) s'engage dans l'un (10') des évidements longitudinaux, et l'élément de retenue (13, 23) dans l'autre évidement longitudinal (10).

9. Gond ajustable selon l'une quelconque ou plusieurs des revendications précédentes, caractérisé en ce que l'élément de fixation (17) et l'élément de retenue (13, 23) sont agencés en décalage l'un vis-à-vis de l'autre dans la direction axiale du guidage (9).
